# EUROPÄISCHE PATENTSCHRIFT

(11) **EP 0 982 441 B1**
(45) Veröffentlichungstag und Bekanntmachung des Hinweises auf die Patenterteilung: **27.12.2006**
(21) Anmeldenummer: 99114395.9
(22) Anmeldetag: 22.07.1999
(51) Int. Cl.: E03C 1/04

(54) **Sanitärer Einhebelmischer**
Sanitary single-handle faucet
Mitigeur sanitaire à levier unique

(30) Priorität: 21.08.1998 DE 19837966
(43) Veröffentlichungstag der Anmeldung: 01.03.2000
(73) Patentinhaber: HANSA METALLWERKE AG, 70567 Stuttgart (DE)
(72) Erfinder: Oberdörfer, Hans, 70567 Stuttgart (DE)
(74) Vertreter: Ostertag, Ulrich

(56) Entgegenhaltungen:
- EP-A- 0 470 647
- DE-A- 3 120 171
- DE-A- 4 421 983

## Beschreibung

Die Erfindung betrifft einen sanitären Einhebelmischer nach dem Oberbegriff des Anspruches 1.

Bei derartigen Einhebelmischern läßt sich der Mischerhebel einerseits um eine vertikale Achse verdrehen und andererseits gegenüber dem Gehäuse um eine horizontale Achse verkippen. Durch diese Bewegungen des Mischerhebels wird eine Steuereinheit des Einhebelmischers betätigt, die die Temperatur und die Menge des Entnahmewasser einstellt.

Damit die inneren Bereiche des Einhebelmischers und insbesondere die in der Regel komplex aufgebaute Steuereinheit des Einhebelmischers gegen Spritzwasser geschützt sind, ist bei bekannten Einhebelmischern der eingangs genannten Art eine starre Schutzkappe vorgesehen, die in der Regel aus Metall besteht und die Aufnahmeöffnung des Gehäusekörpers abdeckt. Diese Schutzkappe hat eine Öffnung, durch welche derjenige Mischerhebelabschnitt verläuft, der mit dem Stellhebel der Steuereinheit verbunden ist. Aufgrund der oben beschriebenen Beweglichkeit des Mischerhebels muß die Öffnung dieser starren Schutzkappe so groß sein, daß der Mischerhebel durch Verdrehen und Verkippen alle möglichen Positionen einnehmen kann, ohne dabei in seiner Bewegung durch die Schutzkappe eingeschränkt zu werden.

Da der Verdreh- und der Verkippwinkel des Mischerhebels für eine gute Dosierbarkeit der Einstellparameter Temperatur und Menge relativ groß sind, muß auch die Öffnung in der Schutzkappe dementsprechend groß sein. Es ist daher immer noch relativ einfach möglich, daß Spritzwasser durch diese Öffnung in das Innere des Einhebelmischers vordringt. Dies ist aus hygienischen Gründen unerwünscht und kann im Extremfall die Funktion des Einhebelmischers beeinträchtigen.

Bei der EP 0 470 647 A2 ist in einer sanitären Mischbatterie innerhalb einer stationären Abdeckkappe eine zweite Abdeckkappe vorgesehen, welche eine kleine Durchgangsöffnung für den Steuerhebel aufweist und gemeinsam mit diesem verschwenkt wird. Dadurch wird die Öffnung in der stationären Abdeckkappe verkleinert, es entsteht jedoch ein Spalt zwischen beiden Abdeckkappen, der immer noch das Eindringen von Wasser nicht restlos verhindern kann und andererseits - falls er recht klein gewählt wird - die Gefahr unerwünschter Reibung mit sich bringt. Eine flexible Membran geht aus dieser Druckschrift nicht hervor.

Die DE 44 21 983 A1 beschreibt einen sanitären Einhebelmischer, bei dem weder der Mischerhebel einen hohlen Kappenbereich aufweist noch innerhalb des Kappenbereichs eine flexible Membran angeordnet ist. Statt dessen besitzt dieser Einhebelmischer eine starre Abdeckung, durch welche sich der Stellhebel der Steuereinheit hindurcherstreckt und die konzeptionell sichtbar bleiben soll. Die Abdeckung macht dabei eine der beiden Schwenkbewegungen des Stellhebels mit. Hierdurch kann die Öffnung in der Abdeckung klein gehalten werden.

Beim Gegenstand der DE 31 20 171 A1 ist der Stellhebel der Steuereinheit nicht um zwei sondern nur um eine Achse verschwenkbar. Statt dessen ist er um seine Längsachse linear verschiebbar. Der Mischerhebel, der selbst keinen hohlen Kappenbereich besitzt, ist in einer radialen Durchgangsöffnung einer Schutzkappe angelenkt, die sich ihrerseits bei der verbliebenen Schwenkbewegung des Stellhebels mitbewegt. Auf diese Weise kann die Größe der Durchgangsöffnung in der Schutzkappe klein gehalten werden.

Aufgabe der vorliegender Erfindung ist es, einen Einhebelmischer der eingangs genannten Art derart weiterzubilden, daß seine inneren Bereiche effektiver gegen eindringendes Spritzwasser geschützt sind.

Diese Aufgabe wird erfindungsgemäß mit den im Anspruch 1 angegebenen Mitteln gelöst.

Die erfindungsgemäß vorgesehene zusätzliche flexible Manschette kann bei der Bewegung des Mischerhebels von diesem unter Verformung mitgenommen werden, ohne daß die Verstellmöglichkeit des Mischerhebels dadurch beeinflußt wird. Daher ist es nicht mehr erforderlich, die Öffnung, durch die sich der Befestigungsabschnitt des Mischerhebels und/oder der Stellhebel der Steuereinheit erstreckt, so groß zu dimensionieren, daß ein derartiger Kontakt vermieden wird. Die verkleinerte Öffnung, die im Idealfall so groß ist, daß die flexible Manschette direkt an dem Befestigungsabschnitt des Mischerhebels und/oder dem Stellhebel der Steuereinheit anliegt, führt dazu, daß ein effektiverer Schutz gegen Spritzwasser gewährleistet ist.

Die verkleinerte Öffnung der flexiblen Manschette kann darüber hinaus den Befestigungsabschnitt des Mischerhebels und/oder den Stellhebel der Steuereinheit im montierten Zustand des Einhebelmischers weiter oberhalb, als dies bei Einhebelmischern der eingangs genannten Art der Fall ist, umgeben. Dies bringt eine weitere Verbesserung des Schutzes gegen Spritzwasser mit sich.

Die erfindungsgemäße flexible Manschette kann auch bei bereits vorhandenen Einhebelmischern der eingangs genannten Art nachgerüstet werden.

Bei einer vorteilhaften Ausgestaltung der Erfindung weist die flexible Manschette mehrere Abschnitte auf, von denen ein oberer Abschnitt bei der Bewegung des Mischerhebels unter Verformung mitgenommen wird. Eine solche Ausgestaltung führt zur Möglichkeit, die einzelnen Abschnitte der Manschette speziell auf bestimmte Funktionen der Manschette wie Elastizität, Dichtigkeit oder die Aufnahme von Haltemitteln auszulegen.

Eine vorteilhafte Variante der Erfindung weist eine Klemmvorrichtung zur Halterung eines unteren Bereichs eines der Abschnitte der flexiblen Manschette auf. Dadurch wird eine einfache und dichte Befestigung der flexiblen Schutzkappe am Gehäusekörper ermöglicht.

Um einen Verschleiß des durch den Mischerhebel mitgenommenen Abschnitts zu vermeiden, ist es zweckmäßig, die Form dieses Abschnitts so vorzugeben, daß die Verformung auf eine möglichst definierte Weise erfolgt. Dadurch wird z.B. vermieden, daß die flexible Manschette an Teilen des Gehäusekörpers scheuert oder daß sich bei der Mitnahme durch den Mischerhebel Knicke ausbilden, an denen das flexible Material geschwächt wird oder einreißt.

Bei einer weiteren vorteilhaften Ausgestaltung der Erfindung hat ein Bereich des mitgenommenen Abschnitts die Form eines Hohlzylinders, dessen Längsachse im wesentlichen koaxial zur Aufnahmeöffnung des Gehäusekörpers ist. Durch eine derartige Formgebung der flexiblen Manschette wird einerseits eine definierte Verformung und andererseits eine vorteilhaft geringe Mitnahmekraft erreicht, die die Manschette gegen die Bewegung des Mischerhebels ausübt.

Die flexible Manschette einer weiteren Ausführungsform der Erfindung weist einen Abschnitt auf, dessen äußere Mantelfläche sich formschlüssig an einer inneren Mantelfläche der starren Schutzkappe abstützt. Auf diese Weise wird die zusätzlich vorhandene starre Schutzkappe zur Formgebung und Abstützung der flexiblen Manschette verwendet. Auf andere Mittel, um die flexible Manschette gegenüber dem Mischerhebel auszurichten, kann hierbei verzichtet werden.

Die flexible Manschette einer vorteilhaften Ausführungsform der Erfindung ist aus Kunststoff hergestellt. Dieses Material ist einerseits kostengünstig und bietet andererseits durch die gezielte Änderung von den Kunststoff charakterisierenden Stoffparametern die Möglichkeit, das Material der flexiblen Manschette auf ihre Funktion hin abzustimmen.

Bei einer Ausführungsform der Erfindung bilden die flexible Manschette, ein Ring, mit dem die flexible Manschette an dem Gehäusekörper befestigt ist, sowie eine den Gehäusekörper nach innen abdichtende Dichtung eine einstückig in Mehrkomponenten-Technik gefertigte Einheit. Eine solche Einheit gewährleistet zusätzlich die bei Sanitärarmaturen unter anderem aus hygienischen Gründen notwendige Dichtigkeit des Gehäusekörpers. Ein separater Dichtring ist hierbei nicht mehr erforderlich.

Die flexible Manschette und die starre Schutzkappe einer weiteren Ausführungsform bilden eine einstückig in Mehrkomponenten-Technik gefertigte Einheit. Sonstige Haltemittel für die flexible Manschette sind bei dieser Ausgestaltung nicht erforderlich, da sie durch die starre Schutzkappe getragen wird. Der Übergangsbereich zwischen der flexiblen Manschette und der starren Schutzkappe ist ohne weitere Maßnahmen spritzwasserdicht. Die Herstellung ist zudem sehr preiswert.

Bei einer weiteren vorteilhaften Ausführungsform der Erfindung bilden die Abschnitte der flexiblen Manschette selbst eine einstückig aus Kunststoff in Mehrkomponenten-Technik gefertigte Einheit. Bei einem solchen Aufbau der Manschette ist es beispielsweise möglich, einen dichtenden Bereich der flexiblen Manschette mit einer hierfür möglichst gut geeigneten Oberfläche auszurüsten, einen Mitnahmebereich der flexiblen Manschette möglichst elastisch auszuführen oder einen Bereich zur Aufnahme von Haltemitteln möglichst widerstandsfähig zu gestalten.

Ein Ausführungsbeispiel der Erfindung wird nachfolgend anhand der Zeichnung näher erläutert; es zeigen:
- Figur 1:: eine geschnittene Teilansicht eines Einhebelmischers; und
- Figur 2:: eine Draufsicht des Einhebelmischers von Figur 1 mit abgenommenem Mischerhebel.

Figur 1 zeigt einen insgesamt mit 1 bezeichneten Einhebelmischer, der im sanitären Bereich (Waschbecken, Badewanne, Dusche) Verwendung findet. Der Einhebelmischer 1 umfaßt einen Mischerhebel 2, der zur Betätigung des Stellhebels 3 einer als Steuereinheit dienenden Kartusche 4 dient. In der Kartusche 4 erfolgt je nach Stellung des Mischerhebels 2 die Vermischung von warmem und kaltem Wasser und die Mengensteuerung des ausfließenden Mischwassers. Die Kartusche 4 wird von einer Aufnahmeöffnung 30 eines in Figur 1 nur teilweise dargestellten Gehäusekörpers 5 aufgenommen, an den ein Auslauf 32 angeformt ist.

Die Lagebezeichnungen der bei der Beschreibung der Figur 1 im folgenden angesprochenen Bauteile beziehen sich auf die montierte Sanitärarmatur.

Der Mischerhebel 2 weist ein Griffteil 6 sowie einen oberhalb der Kartusche 4 angeordneten Befestigungsabschnitt 7 sowie einen Kappenbereich 31 auf, der die obere Stirnseite des Gehäusekörpers 5 überdeckt. In eine Bohrung 8 des Befestigungsabschnitts 7 ist eine Verlängerung 9 des Stellhebels 3 gesteckt, wobei eine den Befestigungsabschnitt 7 durchdringende Madenschraube 11, die in eine entsprechende Ausnehmung 10 der Verlängerung 9 eingreift, die Verlängerung 9 gegen ein Herausrutschen aus dem Befestigungsabschnitt 7 sichert.

Ein Gehäuse 12 der Kartusche 4 weist eine radiale Auskragung 13 auf. Diese dient einerseits dazu, im montierten Zustand das Kartuschengehäuse 12 im Gehäusekörper 5 abzustützen, und andererseits als Anlage für einen in den Gehäusekörper 5 eingeschraubten Befestigungsring 14. Durch den eingeschraubten Befestigungsring 14 wird somit das Kartuschengehäuse 12 im Gehäusekörper 5 niedergehalten.

Oberhalb der Verschraubung des Befestigungsrings 14 im Gehäusekörper 5 sind die Außenmantelfläche des Befestigungsrings 14 radial nach innen und die Mantelfläche der Aufnahmeöffnung 30 des Gehäusekörpers 5 radial nach außen so versetzt, daß in dem entstehenden Zwischenraum der in Figur 1 untere Abschnitt eines Klemmrings 15 aufgenommen werden kann. Ein über den Gehäusekörper 5 überstehender Abschnitt des Klemmrings 15 ist bei gleichbleibender axialer Wandstärke radial nach außen versetzt. Auf diesen oberen Abschnitt des Klemmrings 15 ist eine Schutzkappe 16 aus Metall so aufgestülpt, daß ein Bereich der inneren Mantelfläche der Schutzkappe 16 an der radial außenliegenden Fläche des oberen Teils des Klemmrings 15 anliegt.

Der Klemmring 15 weist eine Umfangsnut auf, die einen Dichtring 33 aufnimmt, der am Gehäusekörper 5 anliegt und dessen Innenraum nach außen gegen Spritzwasser abdichtet.

Die Schutzkappe 16 hat näherungsweise die Form einer Halbkugel mit einer großen nach oben zeigenden Öffnung 17. Innerhalb dieser Öffnung 17 kann sich der Befestigungsabschnitt 7 des Mischerhebels 2 bei der Bedienung des Einhebelmischers 1 frei bewegen, ohne an die Schutzkappe 16 zu stoßen.

In einen ringförmigen Zwischenraum, der zwischen dem radial nach außen versetzten oberen Abschnitt des Klemmrings 15 und einem oberen Bereich der äußeren Mantelfläche des Befestigungsrings 14 vorliegt, ist der untere Bereich 18 einer Manschette 19 geklemmt, die aus einem flexiblen, vorzugsweise elastomeren Material besteht. Dieser untere Bereich 18 der Manschette 19 hat die Form eines Hohlzylinders.

Auf den unteren Bereich 18 ist ein oberer Bereich in Form zweier kuppelförmiger Manschettenabschnitte 20 und 21 angeformt. Der untere Manschettenabschnitt 20 liegt mit seiner äußeren Mantelfläche an der inneren Mantelfläche der Schutzkappe 16 an. Beim Übergang des unteren Manschettenabschnitts 20 in den oberen Manschettenabschnitt 21, der in diesem Übergangsbereich die Form eines Hohlzylinders hat, entsteht eine Kante 22 der Manschette 19. Von dieser Kante 22 erstreckt sich der obere Manschettenabschnitt 21 durch die Öffnung 17 der Schutzkappe 16 mit zunächst konstantem, danach sich nach weiter oben kuppelartig verjüngendem Querschnitt.

Die Längsachse des hohlzylinderförmigen Übergangsbereichs des oberen Manschettenabschnitts 21 oberhalb der Kante 22 ist koaxial zum Befestigungsabschnitt 7. Den oberen Abschluß des oberen Manschettenabschnitts 21 und damit der gesamten Manschette 19 bildet eine Öffnung 23, welche den Befestigungsabschnitt 7 des Mischerhebels 2 mit verhältnismäßig kleinem Abstand umgibt.

Um zur Betätigung der Madenschraube 10 ein Werkzeug einführen zu können, ist unterhalb des Griffteils 6 des Mischerhebels 2 in dem dem Gehäusekörper 5 zugewandten Kappenbereich 31 eine Durchgangsbohrung 24 vorgesehen. Durch diese Durchgangsbohrung 24 kann die Madenschraube 11 erreicht werden. Dazu ist auch eine Randausnehmung 25 im der Öffnung 17 benachbarten oberen Kantenbereich der Schutzkappe 16 notwendig, deren Position mit der Längsachse der Madenschraube 11 fluchtet. Die Form und Position der Ausnehmung 25 wird auch durch Figur 2 verdeutlicht.

Damit das Werkzeug zur Befestigung der Madenschraube 11 durch die Wand der Manschette 19 geführt werden kann, weist diese einen in der Zeichnung nicht dargestellten Schlitz auf, der mit der Durchgangsbohrung 24 und der Ausnehmung 25 fluchtet. Dieser Schlitz wird vom Werkzeug beim Durchdringen aufgeweitet.

In Figur 2 ist der Einhebelmischer 1 in einer Draufsicht mit abgenommenem Mischerhebel 2 dargstellt.

Die in dieser Darstellung zentral in der Öffnung 23 liegende Verlängerung 9 des Stellhebels 3 umgeben in der Ansicht von Figur 2 radial von innen nach außen: der Manschettenabschnitt 21, die Schutzkappe 16 mit der Ausnehmung 25 sowie der Gehäusekörper 5.

Die Funktion der beschriebenen Einrichtung ist wie folgt:

Beim Bewegen des Mischerhebels 2 in die zum Erreichen der gewünschten Wassermenge und -temperatur erforderlichen Position kann der Mischerhebel 2 aus der in Figur 1 dargestellten Mittelstellung, bei der der der Stellhebel 3 im wesentlichen senkrecht steht, verdreht und in eine Position verkippt werden, bei der der Stellhebel 3 schräg gestellt ist. Die Öffnung 17 der starren Schutzkappe 16 muß daher so groß sein, daß der Befestigungsabschnitt 7 (vgl. Fig. 1) innerhalb des Bewegungsbereichs des Mischerhebels 2 nicht an die Schutzkappe 16 stößt.

Die Öffnung 23 im oberen Manschettenabschnitt 21 der Manschette 19 kann hingegen wesentlich kleiner als die Öffnung 17 ausgeführt sein und im Grenzfall sogar an der äußeren Mantelfläche des Befestigungsabschnitts 7 anliegen (nicht dargestellt in Figur 1). Bei einer Bewegung des Mischerhebels 2 nimmt der Bereich der äußeren Mantelfläche des Befestigungsabschnitts 7 des Mischerhebels 2, der auf einen Randbereich der Öffnung 23 zubewegt wird, den flexiblen Manschettenabschnitt 21 unter elastischer Verformung dann mit, wenn der Befestigungsabschnitt 7 weiter verkippt wird, als es das Spiel der Öffnung 23 erlaubt.

Durch die Formgebung der Manschette 19 mit der Kante 22 zwischen den Manschettenabschnitten 20 und 21 und die Tatsache, daß die Längsachse des hohlzylinderförmigen unteren Bereichs des Manschettenabschnitts 21 koaxial zur Aufnahmeöffnung 30 des Gehäusekörpers 5 bzw. zur Mittelstellung des Stellhebels 3 ist (vgl. Fig. 1), wird eine definierte Verformung der Manschette 19 während einer Bewegung des Mischerhebels 2 erzielt, die im wesentlichen einer Verkippung des Manschettenabschnitts 21 gegenüber dem Manschettenabschnitt 20 entspricht.

Innerhalb des gesamten Bewegungswegs des Mischerhebels 2 wird somit ein sicherer Schutz gegen eindringendes Spritzwasser in bezüglich der Manschette 19 weiter innen liegende Bereiche des Einhebelmischers 1 erzielt.

Die in der Zeichnung einstückig dargestellte flexible Manschette 19 kann mittels Mehrkomponenten-Spritztechnik einstückig mit der dann ebenfalls aus Kunststoff ausgebildeten starren Schutzkappe 16 verbunden sein. Die Schutzkappe 16 besteht dabei aus einem durch entsprechende Additive erzeugten starren Kunsstoff, während die Manschette 19 entsprechend ihrer Dicht- und Verformungsfunktion aus einer flexiblen Kunstoffmischung besteht.

Die Manschette 19 kann auch aus verschieden flexiblen Manschettenabschnitten bestehen, die ebenfalls mittels Mehrkomponenten-Spritztechnik hergestellt werden.

Der Manschettenabschnitt 18 besteht dabei aus einer härteren Kunststoffmischung, um sich bei der Klemmung durch den Klemmring 15 nicht zu stark zu verformen. Der Manschettenabschnitt 20 ist derart ausgeführt, daß er mit seiner Außenfläche möglichst gut an der Innenfläche der starren Schutzkappe 16 dichtet. Die Kunststoffmischung im Bereich der Kante 22 ist gegen Verschleiß bei der Verformung der Manschette 19 optimiert. Der Manschettenabschnitt 21 ist schließlich so flexibel ausgeführt, daß er einer Mitnahmebewegung des Befestigungsabschnitts 7 möglichst geringe Kräfte entgegensetzt.

## Patentansprüche

1. Sanitärer Einhebelmischer mit
a) einem Gehäusekörper (5), der eine zu seiner oberen Stirnseite hin offene Aufnahmeöffnung (30) aufweist;
b) einer in der Aufnahmeöffnung (30) des Gehäusekörpers (5) angeordneten Steuereinheit (4), deren um zwei Schwenkachsen verschwenkbarer Stellhebel (3) nach oben ragt;
c) einem über der oberen Stirnseite des Gehäusekörpers (5) angeordneten Mischerhebel (2), der einen mit dem Stellhebel (3) verbundenen Befestigungsabschnitt (7) und einen hohlen Kappenbereich (31) aufweist;
d) einer im wesentlichen innerhalb des Kappenbereichs (31) des Mischerhebels (2) angeordneten starren Schutzkappe (16), welche die Aufnahmeöffnung ,(30) des Gehäusekörpers (5) nach oben abdeckt und eine Öffnung (17) aufweist, durch welche sich der Befestigungsabschnitt (7) des Mischerhebels (2) und/oder der Stellhebel (3) der Steuereinheit (4) hindurch erstreckt,
**dadurch gekennzeichnet, daß**
e) die Öffnung (17) der starren Schutzkappe (16) durch eine flexible Manschette (19) verkleinert ist, die eine Öffnung (23) aufweist, durch welche sich der Befestigungsabschnitt (7) des Mischerhebels (2) und/oder der Stellhebel (3) der Steuereinheit (4) hindurch erstreckt, wodurch die Öffnung (23) der flexiblen Manschette (19) bei der Bewegung des Mischerhebels (2) von diesem unter Verformung der Manschette (19) mitgenommen werden kann, ohne dass die Verstellmöglichkeit des Mischerhebels (2) **dadurch** beeinflusst wird, und wobei die Manschette (19) im wesentlichen innerhalb des hohlen Kappenbereichs (31) des Mischerhebels (2) angeordnet ist.

2. Sanitärer Einhebelmischer nach Anspruch 1, **dadurch gekennzeichnet, daß** die flexible Manschette (19) mehrere Abschnitte (18, 20, 21) aufweist, von denen ein oberer Abschnitt (21) bei der Bewegung des Mischerhebels (2) unter Verformung mitgenommen wird.

3. Sanitärer Einhebelmischer nach Anspruch 1 oder 2, **gekennzeichnet durch** eine Klemmvorrichtung (14, 15) zur Halterung eines unteren Bereichs eines der Abschnitte (18) der flexiblen Manschette (19).

4. Sanitärer Einhebelmischer nach einem der vorhergehenden Ansprüche **dadurch gekennzeichnet, daß** ein Bereich des mitgenommenen Abschnitts (21) die Form eines Hohlzylinders hat, dessen Längsachse im wesentlichen koaxial zur Aufnahmeöffnung (30) des Gehäusekörpers (5) ist.

5. Sanitärer Einhebelmischer nach einem der vorhergehenden Ansprüche, **dadurch gekennzeichnet, daß** die flexible Manschette (19) einen Abschnitt (20) aufweist, dessen äußere Mantelfläche sich formschlüssig an einer inneren Mantelfläche der starren Schutzkappe (16) abstützt.

6. Sanitärer Einhebelmischer nach einem der vorhergehenden Ansprüche, **dadurch gekennzeichnet, daß** die flexible Manschette (19) aus Kunststoff hergestellt ist.

7. Sanitärer Einhebelmischer nach Anspruch 6, **dadurch gekennzeichnet, daß** die flexible Manschette (19), ein Ring (15), mit dem die flexible Manschette (19) an dem Gehäusekörper (5) befestigt ist, sowie eine den Gehäusekörper (5) nach innen abdichtende Dichtung (33) eine einstückig in Mehrkomponenten-Technik gefertigte Einheit bilden.

8. Sanitärer Einhebelmischer nach Anspruch 6 oder 7, **dadurch gekennzeichnet, daß** die flexible Manschette (19) und die starre Schutzkappe (16) eine einstückig in Mehrkomponenten-Technik gefertigte Einheit bilden.

9. Sanitärer Einhebelmischer nach einem der Ansprüche 6 bis 8, **dadurch gekennzeichnet, daß** die Abschnitte (18, 20, 21) der flexiblen Manschette (19) eine einstückig in Mehrkomponenten-Technik gefertigte Einheit bilden.

## Claims

1. A sanitary single-lever mixer having
a) a housing body (5) which has a receiving opening (30) which is open towards its upper end side;
b) a control unit (4), which is arranged in the receiving opening (30) of the housing body (5) and whereof the adjusting lever (3), which is pivotable about two pivot axes, projects upwards;
c) a mixer lever (2) which is arranged above the upper end side of the housing body (5) and has a mounting portion (7), which is connected to the adjusting lever (3), and a hollow cap region (31);
d) a rigid protective cap (16) which is arranged substantially within the cap region (31) of the mixer lever (2), covers the receiving opening (30) of the housing body (5) at the top and has an opening (17) through which the mounting portion (7) of the mixer lever (2) and/or the adjusting lever (3) of the control unit (4) extends,
**characterised in that**
e) the opening (17) of the rigid protective cap (16) is made smaller by a flexible collar (19) which has an opening (23) through which the mounting portion (7) of the mixer lever (2) and/or the adjusting lever (3) of the control unit (4) extends, as a result of which the opening (23) of the flexible collar (19) can be carried along by the mixer lever (2) with deformation of the collar (19) when the mixer lever (2) moves, without thereby influencing the adjustability of the mixer lever (2), and the collar (19) being arranged substantially within the hollow cap region (31) of the mixer lever (2).

2. A sanitary single-lever mixer according to Claim 1, **characterised in that** the flexible collar (19) has a plurality of portions (18, 20, 21) of which an upper portion (21) is carried along with deformation upon the movement of the mixer lever (2).

3. A sanitary single-lever mixer according to Claim 1 or 2, **characterised by** a clamping device (14, 15) for mounting a lower region of one of the portions (18) of the flexible collar (19).

4. A sanitary single-lever mixer according to one of the preceding claims, **characterised in that** a region of the carried-along portion (21) is in the form of a hollow cylinder whereof the longitudinal axis is substantially coaxial to the receiving opening (30) of the housing body (5).

5. A sanitary single-lever mixer according to one of the preceding claims, **characterised in that** the flexible collar (19) has a portion (2) whereof the outer lateral surface is supported with form fit against an inner lateral surface of the rigid protective cap (16).

6. A sanitary single-lever mixer according to one of the preceding claims, **characterised in that** the flexible collar (19) is made of plastics material.

7. A sanitary single-lever mixer according to Claim 6, **characterised in that** the flexible collar (19), a ring (15), by means of which the flexible collar (19) is mounted on the housing body (5), and a seal (33) sealing the housing body (5) to the inside form a unit which is manufactured in one piece in a multi-component technique.

8. A sanitary single-lever mixer according to Claim 6 or 7, **characterised in that** the flexible collar (19) and the rigid protective cap (16) form a unit which is manufactured in one piece in a multi-component technique.

9. A sanitary single-lever mixer according to one of Claims 6 to 8, **characterised in that** the portions (18, 20, 21) of the flexible collar (19) form a unit which is manufactured in one piece in a multi-component technique.

## Revendications

1. Mitigeur sanitaire à levier unique, avec
a) un corps de boîtier (5), qui présente une ouverture réceptrice (30) ouverte vers sa face frontale supérieure ;
b) une unité de commande (4) disposée dans l'ouverture réceptrice (30) du corps de boîtier (5), unité dont le levier de commande (3), qui peut pivoter autour de deux axes de pivotement, dépasse vers le haut ;
c) un levier mitigeur (2) disposé au-dessus de la face frontale supérieure du corps de boîtier (5), levier qui présente une partie de fixation (7) reliée au levier de commande (3) et une région creuse de capuchon (31) ;
d) un capuchon de protection rigide (16), qui est disposé pour l'essentiel à l'intérieur de la région de capuchon (31) du levier mitigeur (2) et qui recouvre vers le haut l'ouverture réceptrice (30) du corps de boîtier (5) et présente une ouverture (17) à travers laquelle s'étend la partie de fixation (7) du levier mitigeur (2) et/ou le levier de commande (3) de l'unité de commande (4),
**caractérisé en ce que**
e) l'ouverture (17) du capuchon de protection rigide (16) est réduite par une manchette flexible (19) qui présente une ouverture (23) à travers laquelle s'étend la partie de fixation (7) du levier mitigeur (2) et/ou le levier de commande (3) de l'unité de commande (4), de sorte que l'ouverture (23) de la manchette flexible (19) peut, lors du déplacement du levier mitigeur (2), être conjointement entraînée par ce dernier avec déformation de la manchette (19) sans que la faculté de déplacement du levier mitigeur (2) en soi influencée, et sachant que la manchette (19) est disposée pour l'essentiel à l'intérieur de la région creuse de capuchon (31) du levier mitigeur (2).

2. Mitigeur sanitaire à levier unique selon la revendication 1, **caractérisé en ce que** la manchette flexible (19) présente plusieurs parties (18, 20, 21), parmi lesquelles une partie supérieure (21) est conjointement entraînée avec déformation lors du déplacement du levier mitigeur (2).

3. Mitigeur sanitaire à levier unique selon la revendication 1 ou 2, **caractérisé par** un dispositif de serrage (14, 15) pour maintenir une région inférieure d'une (18) des parties de la manchette flexible (19).

4. Mitigeur sanitaire à levier unique selon l'une des revendications précédentes, **caractérisé en ce qu'**une région de la partie conjointement entraînée (21) possède la forme d'un cylindre creux dont l'axe longitudinal est sensiblement coaxial à l'ouverture réceptrice (30) du corps de boîtier (5).

5. Mitigeur sanitaire à levier unique selon l'une des revendications précédentes, **caractérisé en ce que** la manchette flexible (19) présente une partie (20) dont la face d'enveloppe extérieure s'appuie en engagement positif contre une face d'enveloppe intérieure du capuchon de protection rigide (16).

6. Mitigeur sanitaire à levier unique selon l'une des revendications précédentes, **caractérisé en ce que** la manchette flexible (19) est fabriquée en matière plastique.

7. Mitigeur sanitaire à levier unique selon la revendication 6, **caractérisé en ce que** la manchette flexible (19), une bague (15) par laquelle la manchette flexible (19) est fixée sur le corps de boîtier (5), et un joint d'étanchéité (33) étanchant le corps de boîtier (5) vers l'intérieur, forment une unité fabriquée d'un seul tenant par une technique à plusieurs composants.

8. Mitigeur sanitaire à levier unique selon la revendication 6 ou 7, **caractérisé en ce que** la manchette flexible (19) et le capuchon de protection rigide (16) forment une unité fabriquée d'un seul tenant par une technique à plusieurs composants.

9. Mitigeur sanitaire à levier unique selon l'une des revendications 6 à 8, **caractérisé en ce que** les parties (18, 20, 21) de la manchette flexible (19) forment une unité fabriquée d'un seul tenant par une technique à plusieurs composants.
